# EUROPÄISCHE PATENTSCHRIFT

(11) **EP 1 470 369 B1**
(45) Veröffentlichungstag und Bekanntmachung des Hinweises auf die Patenterteilung: **18.03.2015**
(21) Anmeldenummer: 03731678.3
(22) Anmeldetag: 20.01.2003
(51) Int. Cl.: F24C 15/00

(54) **BACKOFEN**
BAKING OVEN
FOUR DE CUISSON

(30) Priorität: 23.01.2002 DE 10202492
(43) Veröffentlichungstag der Anmeldung: 27.10.2004
(73) Patentinhaber: BSH Bosch und Siemens Hausgeräte GmbH, 81739 München (DE)
(72) Erfinder: LAPPAT, Hans, 84518 Garching/Alz (DE); UGLORZ, Helmut, 89555 Steinheim (DE); ULMER, Michael, 83301 Traunreut (DE); HAS, Uwe, 84579 Unterneukirchen-Oberschroffen (DE)
(86) Internationale Anmeldenummer: PCT/EP2003/000511
(87) Internationale Veröffentlichungsnummer: WO 2003/062708

(56) Entgegenhaltungen:
- EP-A- 1 067 826
- WO-A-02/01113
- US-A- 4 516 007
- US-A- 6 087 643

## Beschreibung

Die Erfindung betrifft einen Backofen mit einer Beleuchtungseinrichtung zur Beleuchtung eines Garraumes.

Derartige Backöfen sind allgemein, insbesondere aus den Druckschriften US 4 516 007 A, US 6 087 643 A, EP 1 067 826 A und WO 02/01113 A bekannt, wobei die WO 02/01113 einen Backofen mit einer Garraumbeleuchtung zeigt, die nach einer vorbestimmten Betriebszeit automatisch ausgeschaltet wird. Bei Betätigung eines manuell betätigbaren Ofenelements wird die Garraumbeleuchtung erneut automatisch eingeschaltet.

Ferner zeigt die US-A-5 909 950 einen Kühlschrank-Türgriff, welcher einen Berührungssensor trägt, welcher bei Berührung durch einen Benutzer eine Innenbeleuchtungseinrichtung des Gefrierschrankes einschaltet. Die Innenbeleuchtungseinrichtung wird durch einen Schalter gesteuert, welcher erkennt, ob die Tür offen oder geschlossen ist. Die Beleuchtungseinrichtung bleibt jeweils so lange eingeschaltet, bis die Gefrierschranktür wieder geschlossen wird.

Durch die Erfindung soll die Aufgabe gelöst werden, die Garraumbeleuchtung vielseitiger nutzbar auszubilden.

Diese Aufgabe wird gemäß der Erfindung durch die Merkmale im kennzeichnenden Teil von Anspruch 1 gelöst.

Demgemäß betrifft die Erfindung insbesondere einen Backofen mit einer Beleuchtungseinrichtung zur Beleuchtung eines Garraumes und mit einer Beleuchtungssteuereinrichtung zum Einschalten, Halten des Einschaltzustandes und Ausschalten der Beleuchtungseinrichtung gemäß einem vorbestimmten Zeitprofil, welches das Hochfahren, Halten und Herunterfahren der Leuchtstärke definiert, dadurch gekennzeichnet, dass die Beleuchtungssteuereinrichtung mindestens zwei verschiedene Zeitprofile für das Hochfahren, Halten und Herunterfahren der Leuchtstärke aufweist und dass die Beleuchtungssteuereinrichtung dazu vorgesehen ist, von einem Türöffnungs-Signalelement oder einem Türgriff-Signalelement oder einem Funktionsschalter oder einem Beleuchtungsschalter oder Beleuchtungssensor ein Signal zur Auswahl eines Zeitprofils zu empfangen, und dass die Beleuchtungssteuereinrichtung in Abhängigkeit von einem Signals, welches sie von dem Türöffnungs-Signalelement oder dem Türgriff-Signalelement oder dem Funktionsschalters oder dem Beleuchtungsschalters oder Beleuchtungssensors empfangen hat, das jeweils anwendbare Zeitprofil für die Beleuchtungseinrichtung auswählt.

Durch die erfindungsgemäße Ausführung eines Beleuchtungssystems für Garräume von Backöfen sind die Zeiten für das Hochfahren, das Halten und das Herunterfahren der Leuchtstärke variabel gestaltet, derart, dass die jeweiligen Zeiten von der Art der Bedienung des Backofens abhängen, welche zum Einschalten der Beleuchtung führt.

So kann die Beleuchtung beim Einschalten durch einen Türschalter sehr schnell hochgefahren werden, z. B. wenn mit dem Öffnen der Garraumtür sofort eine gute Beleuchtung erwünscht ist. Ferner kann das Licht für eine sehr lange Zeitdauer auf einer maximalen Beleuchtungsstärke gehalten werden, weil beispielsweise bei einer eine längere Zeitdauer geöffneten Tür der Benutzer vermutlich das Gargut im Garraum handhaben oder den Garraum putzen möchte und hierfür eine ständige Beleuchtung benötigt. Nach Ablauf der Haltezeit kann die Leuchtstärke sehr langsam wieder heruntergefahren werden und dadurch dem Bediener angezeigt werden, dass das Beleuchtungssystem nicht durch einen Fehler, sondern automatisch ordnungsgemäß abgeschaltet wird. Ein langsames oder sehr langsames Hochfahren der Leuchtstärke und ein langsames oder sehr langsames Herunterfahren der Leuchtstärke bedeutet, dass das Hochfahren und/oder Herunterfahren der Leuchtstärke längs einer Leuchtstärke-Zeit-Rampe eines Zeitprofils (Diagrammkurve) erfolgt. Bei einer schnellen Änderung der Leuchtstärke ist die Rampe steil. Eine sehr schnelle Änderung bedeutet einen sprunghaften Anstieg oder sprunghaften Abfall der Leuchtstärke, anstatt über eine Leuchtstärken-Zeit-Rampe.

Gemäß einer weiteren Ausführungsform der Erfindung kann stattdessen oder gleichzeitig für eine andere Benutzungsart vorgesehen werden, dass nach einer kurzen Berührung des Türgriffs die Beleuchtungsstärke mittelmäßig schnell (Rampe) auf eine maximale Helligkeit hochgefahren wird, dort kurz gehalten wird und dann schnell wieder heruntergefahren wird (steile Rampe oder plötzlicher Leuchtstärkenabfall ohne Rampe). Der Kunde will hier vermutlich nur kurz durch ein Türfenster in den Garraum des Backofens sehen, um den Fortschritt des Garprozesses im Garraum zu überprüfen.

Ferner kann bei der gleichen oder einer anderen Ausführungsform vorgesehen werden, dass bei einer Bedienung des Backofens über einen Funktionsschalter ein eigenes Zeitprofil vorgesehen ist, welches dem über den Funktionsschalter vorgegebenen Zeitprofil optimal entspricht. Durch den Funktionsschalter des Backofens kann beispielsweise ein bestimmter Garprozess des Gargutes eingeschaltet werden, wobei die Garraumbeleuchtung gemäß einem auf diesen Garprozess abgestimmten Zeitprofil automatisch eingeschaltet, die Beleuchtungsstärke hochgefahren, gehalten und beim Abschalten wieder heruntergefahren wird.

Gemäß einem weiteren Merkmal der Erfindung kann vorgesehen werden, dass jeweils passend zum Anwendungsfall die Beleuchtung nicht bis auf maximale Helligkeit hochgefahren wird. Stattdessen wird die Helligkeit, z. B. bei Dauerbeleuchtung des Garraumes, auf einer geringeren Helligkeit gelassen, um dem Kunden bestimmte Betriebszustände anzuzeigen. Beispielsweise kann die Leuchtstärke der Garraumbeleuchtung während des gesamten Garprozesses automatisch eingeschaltet bleiben auf der geringeren Leuchtstärke, um dem Benutzer das Gargut durch ein Garraumfenster hindurch besser sichtbar zu machen und ihm dadurch auch zu signalisieren, dass der Garprozess im Garraum ordnungsgemäß abläuft.

Ein Vorteil der Erfindung: Dem Kunden kann über unterschiedliche Zeitprofile eine für die jeweilige Betriebsart individuell passende Garraumbeleuchtung geboten werden.

Weitere Merkmale der Erfindung sind in den Unteransprüchen enthalten.

Demgemäß besteht eine besondere Ausführungsform der Erfindung darin, dass mindestens zwei verschiedene Zeitprofile vorgesehen sind, welche Unterschiede im Hochfahren der Leuchtstärke von einem Minimalwert auf einen Maximalwert aufweisen.

Eine weitere Ausführungsform der Erfindung besteht darin, dass mindestens zwei verschiedene Zeitprofile vorgesehen sind, welche Unterschiede im Herunterfahren der Leuchtstärke von einem Maximalwert auf einen Minimalwert aufweisen.

Eine weitere Ausführungsform der Erfindung besteht darin, dass mindestens zwei verschiedene Zeitprofile vorgesehen sind, welche Unterschiede im Halten der Leuchtstärke aufweisen.

Die Erfindung wird im Folgenden mit Bezug auf die Zeichnungen anhand von bevorzugten Ausführungsformen als Beispiele beschrieben. In den Zeichnungen zeigen
- Fig. 1: schematisch einen vertikalen Querschnitt durch einen Backofen gemäß der Erfindung
- Fig. 2: ein Zeitprofil-Diagramm,
- Fig. 3: ein weiteres Zeitprofil-Diagramm,
- Fig. 4: ein nochmals weiteres Zeitprofil-Diagramm und
- Fig. 5: ein nochmals weiteres Zeitprofil-Diagramm, als Beispiele für Zeitprofile, von welchen mindestens zwei verschiedene Zeitprofile gemäß der Erfindung in Abhängigkeit von der Art der Bedienung des Backofens durch einen Benutzer zur Anwendung kommen.

Der in Fig. 1 schematisch dargestellte Backofen 2 nach der Erfindung kann ein Elektrobackofen oder Gasbackofen in Form eines eigenständigen Gerätes oder eines Einbaugerätes zum Einbau in ein Haushaltsgerät oder in ein Küchenmöbel sein.

Der Backofen 2 enthält eine Beleuchtungseinrichtung 4 zur Beleuchtung eines Garraumes 6 und eine Beleuchtungssteuereinrichtung 8 zum Einschalten, Halten des Einschaltzustandes und Ausschalten der Beleuchtungseinrichtung 4 gemäß einem vorbestimmten Zeitprofil. Das Zeitprofil definiert das Hochfahren, Halten und Herunterfahren der Leuchtstärke.

Der Backofen 2 enthält ferner eine Garraumtür 10 mit einem Türgriff 12, ein Gebläse 14 und eine elektrische oder mit Gas betreibbare Heizeinrichtung 16 zur Heizung des Garraumes 6 unter der Steuerung einer Backofensteuereinrichtung 18.

Die Backofensteuerung 18 und die Beleuchtungssteuereinrichtung 8 können zwei getrennte Einrichtungen oder gemeinsam eine kombinierte Einrichtung sein.

An einem oder mehreren Funktionsschalter 22 kann an der Backofensteuereinrichtung 18 jeweils eines von mehreren Garprogrammen zum Garen von Gargut im Garraum 6 ausgewählt werden. Der Garraum kann zum Backen, Braten, Grillen, Erwärmen oder andersartigem Behandeln von Gargut ausgebildet sein. Entsprechende Garprogramme sind mittels des Funktionsschalters 22 an der Backofensteuereinrichtung einschaltbar. Der Funktionsschalter 22 kann ein drehbarer oder dreh-steckbarer Knebel oder ein Berührungssensor sein. Für jedes Garprogramm oder für Gruppen von Garprogrammen können verschiedene Zeitprofile vorgesehen sein. Diese können den Garprozessen angepasst sein und dadurch einem Benutzer auch zu erkennen geben, in welcher Betriebssituation der Garraum ist.

Ein Schalter 24 am Backofenkörper ist von der Garraumtür 10 beim Öffnen und Schließen der Garraumtür 10 betätigbar. Der Schalter 24 meldet der Beleuchtungssteuereinrichtung 8 jeweils, wann die Garraumtür 10 geöffnet oder geschlossen wird und wann sie offen oder geschlossen ist.

Gleichzeitig oder alternativ kann der Türgriff 12 oder ein Teil von ihm als Schalter oder Berührungssensor ausgebildet sein, welcher der Beleuchtungssteuereinrichtung 8 jeweils mitteilt, ob eine manuelle Berührung kurzzeitig oder länger stattfindet.

Die Beleuchtungssteuereinrichtung 8 weist mindestens zwei verschiedene Zeitprofile für das Hochfahren, Halten und Herunterfahren der Leuchtstärke der Beleuchtungseinrichtung 4 im Garraum 6 auf. Das von der Beleuchtungssteuereinrichtung 8 jeweils anwendbare Zeitprofil ist von der "Art der Bedienung" abhängig, welche zum Einschalten der Beleuchtungseinrichtung führte.

Beispiele für "Arten der Bedienung" sind: Öffnen der Garraumtür 10; nach kurzer Öffnungszeit wieder Schließen der Garraumtür 10; nach langer Öffnungszeit wieder Schließen der Garraumtür 10; kurzzeitiges Berühren des Türgriffes 12, um dadurch der Beleuchtungssteuereinrichtung 8 zu signalisieren, dass eine kurzzeitige Einschaltung der Beleuchtungseinrichtung 4 ohne Öffnen der Garraumtür 10 erwünscht ist, wobei der der Türgriff ein Schalter oder Berührungssensor ist, welcher eine manuelle Berührung der Beleuchtungssteuereinrichtung signalisiert; ein relativ dazu längeres manuelles Berühren des Türgriffes 12 (und gegebenenfalls Öffnen der Garraumtür 10), um dadurch der Beleuchtungssteuereinrichtung 8 zu signalisieren, dass die Garraumtür 10 geöffnet werden wird oder gerade geöffnet wird, wobei der Türgriff ein Schalter oder Berührungssensor ist, welcher eine manuelle Berührung der Beleuchtungssteuereinrichtung signalisiert; Betätigen des Funktionsschalters 22, um ein gewünschtes Garprogramm auszuwählen oder einzuschalten an der Backofensteuereinrichtung 18; Betätigen eines Beleuchtungsschalters oder Beleuchtungssensors 26 als Funktionselement, an welchem ein Benutzer durch die Beleuchtungssteuereinrichtung 8 die Beleuchtungseinrichtung 4 unabhängig davon einstellen kann, ob die Garraumtür 10 in Schließstellung oder in Offenstellung ist.

Die Fig. 2 bis 5 zeigen Beispiele von verschiedenen Zeitprofilen, von welchen je ein Zeitprofil einer bestimmten Art der Bedienung zugeordnet werden kann.

Die Zeitprofile der Fig. 2 bis 5 zeigen auf der horizontalen Achse die Zeit und auf der vertikalen Achse die Leuchtstärke. Dabei wurde angenommen, dass die Beleuchtungseinrichtung beim Einschalten jeweils von Null (min = 0) bis auf einen Maximalwert (max) der Leuchtstärke (Helligkeit) eingeschaltet wird. Gemäß der Erfindung sind jedoch auch Zeitprofile möglich, durch welche, beispielsweise für einen Dauerbeleuchtungszustand während des Garprozesses im Garraum 6, die Beleuchtungseinrichtung 4 auf eine reduzierte Leuchtstärke "max/x" eingeschaltet wird.

Fig. 2 zeigt ein Zeitprofil 32, gemäß welchem zum Zeitpunkt t1 die Beleuchtungseinrichtung 4 eingeschaltet wird, hierbei jedoch die Leuchtstärke nicht plötzlich auf den Maximalwert max ansteigt, sondern gemäß einer Leuchtstärke-Zeit-Rampe 34 mit einem Steigungswinkel α. Die Maximalleuchtstärke wird zum Zeitpunkt t2 erreicht und dann bis zum Zeitpunkt t3 aufrecht erhalten, was durch einen Zeitprofilabschnitt 35 dargestellt ist. Zum Zeitpunkt t3 erfolgt das Abschalten der Beleuchtungseinrichtung 4, wobei die Lichtstärke nicht plötzlich ausgeschaltet wird, sondern gemäß einer abfallenden Rampe 36 mit einem Winkel β bis zum nächsten Zeitpunkt t4 langsam abgeschaltet wird.

Fig. 3 zeigt ein anderes Zeitprofil 43, gemäß welchem die Beleuchtungseinrichtung 4 zum Zeitpunkt t1 plötzlich auf maximale Leuchtstärke eingeschaltet wird und zum Abschaltzeitpunkt t4 plötzlich auf den Wert Null abgeschaltet wird. Dadurch ergibt sich eine vertikale Anstiegsflanke 44, dann ein horizontaler Zeitprofilabschnitt 45 und dann eine vertikale Abfallflanke 46.

Fig. 4 zeigt ein Zeitprofil 53 mit einer Anstiegsrampe 34 gleich wie oder anders als in Fig. 2 und einer plötzlich abfallenden Ausschaltflanke 46 gemäß Fig. 3, und einen zwischen den Zeitpunkten t2 und t4 horizontal verlaufenden Zeitprofilabschnitt 55.

Fig. 5 zeigt ein Zeitprofil 63 mit einer plötzlich von Null auf maximal ansteigenden Einschaltflanke 44 zum Zeitpunkt t1 entsprechend Fig. 3, dann einen horizontalen Zeitprofilabschnitt 65 bis zum Zeitpunkt t3, und dann eine abfallende Zeitprofilrampe 36 mit einem Abfallwinkel β gleich wie oder anders als in Fig. 2.

Weitere Zeitprofile können beispielsweise darin bestehen, dass der ansteigende und/oder der absteigende Zeitprofilabschnitt konvex oder konkav anstatt geradlinig verläuft und/oder dass der horizontale Abschnitt 35 bzw. 45 bzw. 55 bzw. 65 der Fig. 2 bis 5 entfällt, indem die maximale Leuchtstärke (max) sofort nach Erreichen wieder reduziert wird, so dass sich an ein rampenförmiges Hochfahren der Leuchtstärke (z. B. Rampe 34 der Fig. 2 oder 4) ein rampenförmiges Herunterfahren der Leuchtstärke (z. B. Zeitprofilabschnitt 36 der Fig. 2 und 5) oder ein plötzliches Abschalten und damit ein vertikaler Zeitprofilabschnitt 46 entsprechend den Fig. 3 und 4 anschließt. In ähnlicher Weise ist ein Zeitprofil möglich, bei welchem sich an einen vertikalen Hochfahr-Zeitprofilabschnitt entsprechend 44 der Fig. 3 und 5 ein rampenförmiger Herunterfahrabschnitt (z. B. Rampe 36 in Fig. 2 und 5) anschließt.

Die Rampen-Winkel α und/ oder β können bei allen Zeitprofilen gleich oder unterschiedlich sein.

Die in der Beschreibung und in den Ansprüchen genannten "Maximalwerte" können den höchsten zulässigen elektrischen Stromstärken der Beleuchtungseinrichtung oder niedrigeren Werten entsprechen. Die in der Beschreibung und in den Ansprüchen genannten "Minimalwerte" bedeuten vorzugsweise "vollständig ausgeschaltet" und damit Leuchtstärke gleich Null, können jedoch auch eine niedrige Leuchtstärke mit einem Wert über Null bedeuten.

## Patentansprüche

1. Backofen mit einer Beleuchtungseinrichtung (4) zur Beleuchtung eines Garraumes (6) und mit einer Beleuchtungssteuereinrichtung (8) zum Einschalten, Halten des Einschaltzustandes und Ausschalten der Beleuchtungseinrichtung (4) gemäß einem vorbestimmten Zeitprofil, welches das Hochfahren, Halten und Herunterfahren der Leuchtstärke definiert, **dadurch gekennzeichnet, dass** die Beleuchtungssteuereinrichtung (8) mindestens zwei verschiedene Zeitprofile (32, 43, 53, 63) für das Hochfahren, Halten und Herunterfahren der Leuchtstärke aufweist und dass die Beleuchtungssteuereinrichtung (8) dazu vorgesehen ist, von einem Türöffnungs-Signalelement (24) oder einem Türgriff-Signalelement (12) oder einem Funktionsschalter (22) oder einem Beleuchtungsschalter oder Beleuchtungssensor (26) ein Signal zur Auswahl eines Zeitprofils zu empfangen, und dass die Beleuchtungssteuereinrichtung (8) in Abhängigkeit von einem Signal, welches sie von dem Türöffnungs-Signalelement (24) oder dem Türgriff-Signalelement (12) oder dem Funktionsschalters (22) oder dem Beleuchtungsschalters oder Beleuchtungssensors (26) empfangen hat, das jeweils anwendbare Zeitprofil für die Beleuchtungseinrichtung (4) auswählt.

2. Backofen nach Anspruch 1, **dadurch gekennzeichnet, dass** mindestens zwei verschiedene Zeitprofile (32,43,53,63) vorgesehen sind, welche Unterschiede im Hochfahren der Leuchtstärke von einem Minimalwert auf einen Maximalwert aufweisen.

3. Backofen nach mindestens einem der vorhergehenden Ansprüche, **dadurch gekennzeichnet, dass** mindestens zwei verschiedene Zeitprofile (32,43,53,63) vorgesehen sind, welche Unterschiede im Herunterfahren der Leuchtstärke von einem Maximalwert auf einen Minimalwert aufweisen.

4. Backofen nach mindestens einem der vorhergehenden Ansprüche, **dadurch gekennzeichnet, dass** mindestens zwei verschiedene Zeitprofile (32, 43, 53, 63) vorgesehen sind, welche Unterschiede im Halten der Leuchtstärke aufweisen.

## Claims

1. Baking oven with a lighting device (4) for lighting a cooking compartment (6) and with a lighting control device (8) for switching on, keeping switched on and switching off the lighting device (4) according to a predetermined time profile that defines the increasing, maintenance and decreasing of the light intensity, **characterised in that** the lighting control device (8) has at least two different time profiles (32, 43, 53, 63) for increasing, maintaining and decreasing the light intensity and that the lighting control device (8) is provided to receive, from a door opening signal element (24) or a door handle signal element (12) or a function switch (22) or a light switch or light sensor (26), a signal to select a time profile, and that the lighting control device (8) selects the relevant applicable time profile for the lighting device (4) as a function of a signal, which it has received from the door opening signal element (24) or the door handle signal element (12) or the function switch (22) or the light switch or light sensor (26).

2. Baking oven according to claim 1, **characterised in that** at least two different time profiles (32, 43, 53, 63) are provided, which differ in the increasing of the light intensity from a minimum value to a maximum value.

3. Baking oven according to one of the preceding claims, **characterised in that** at least two different time profiles (32, 43, 53, 63) are provided, which differ in the decreasing of the light intensity from a maximum value to a minimum value.

4. Baking oven according to one of the preceding claims, **characterised in that** at least two different time profiles (32, 43, 53, 63) are provided, which differ in the maintenance of the light intensity.

## Revendications

1. Four de cuisson comprenant un dispositif d'éclairage (4) pour l'éclairage d'une chambre de cuisson (6) et comprenant un dispositif de commande d'éclairage (8) destiné à allumer, maintenir l'état d'allumage et éteindre le dispositif d'éclairage (4) selon un profil de temps prédéterminé, lequel défini l'accroissement, le maintien et la réduction de la luminosité, **caractérisé en ce que** le dispositif de commande d'éclairage (8) présente au moins deux profils de temps différents (32, 43, 53, 63) pour l'accroissement, le maintien et la réduction de la luminosité et **en ce que** le dispositif de commande d'éclairage (8) est ménagé pour recevoir d'un élément de signalisation d'ouverture de porte (24) ou d'un élément de signalisation de poignée de porte (12) ou d'un commutateur de fonctionnement (22) ou d'un commutateur d'éclairage ou d'un capteur d'éclairage (26) un signal pour la sélection d'un profil de temps, et **en ce que** le dispositif de commande d'éclairage (8), en fonction d'un signal qu'il a reçu de l'élément de signalisation d'ouverture de porte (24) ou de l'élément de signalisation de poignée de porte (12) ou du commutateur de fonctionnement (22) ou du commutateur d'éclairage ou du capteur d'éclairage (26), sélectionne le profil de temps respectivement applicable pour le dispositif d'éclairage (4).

2. Four de cuisson selon la revendication 1, **caractérisé en ce qu'**au moins deux.profils de temps différents (32, 43, 53, 63) sont ménagés, lesquels présentent des différences d'accroissement de la luminosité, allant d'une valeur minimale à une valeur maximale.

3. Four de cuisson selon au moins l'une quelconque des revendications précédentes, **caractérisé en ce qu'**au moins deux profils de temps différents (32, 43, 53, 63) sont ménagés, lesquels présentent des différences de réduction de la luminosité, allant d'une valeur maximale à une valeur minimale.

4. Four de cuisson selon au moins l'une quelconque des revendications précédentes, **caractérisé en ce qu'**au moins deux profils de temps différents (32, 43, 53, 63) sont ménagés, lesquels présentent des différences de maintien de la luminosité.
